# EUROPÄISCHE PATENTANMELDUNG

(11) **EP 4 703 042 A1**
(43) Veröffentlichungstag der Anmeldung: **04.03.2026**
(21) Anmeldenummer: 25000053.6
(22) Anmeldetag: 16.05.2025
(51) Int. Cl.: B05B 1/30, B08B 3/02, B05B 15/652, B05B 1/34

(54) **HOCHDRUCKDÜSE MIT ABSPERRVENTIL**

(30) Priorität: 29.08.2024 IT 202400019369
(71) Anmelder: Tanzer Maschinenbau Srl, 39011 Lana (BZ) (IT)
(72) Erfinder: Mantinger, Martin, I-39010 Nalles (Bz) (IT); Tanzer, Peter, I-39011 Lana (BZ) (IT); Trogmann, Albrecht, I-39011 Lana (BZ) (IT)
(74) Vertreter: Oberosler, Ludwig

(57) **Zusammenfassung**

Hochdruckdüse mit Absperrventil wobei die Düse aus einem Rohrkörper (2) besteht in welchem am Einlauf der unter Druck stehenden Flüssigkeit (E1) ein Ausgleichelement (2g) eingesetzt ist auf welches ein Abschnitt mit konstantem rundem Querschnitt und einer mit progressiv sich verengendem Querschnitt (2e) und anschließend ein austauschbares Element (2f) mit Bohrung für den Austritt des Strahls (G) folgt und wobei das Absperrventil einen Körper (1) umfasst welcher einen Ventilschaft (4) mit halbkugekförmigem oder konischem Ventilkopf (4a) welcher mittels doppeltwirkendem pneumatischen oder hydraulischen Kolben (5) gegen ein zylindrisches Element (4b) mit Sitz (4d) und Durchfluss-Bohrung (4e) bewegt (4s), wobei der Ventilschaft (4) durch eine Dichtung (4f) abgedichtet ist und der besagte Kolben (5) im Inneren eines Zylinders (1d) eingesetzt ist welcher Teil des Ventilkörpers (1) ist, mit einem Deckel (5c) verschlossen ist und von einem Rückholmittel oder einer Feder (5e) in die Absperrposition der unter Druck stehenden Flüssigkeit (E) zurückgebracht wird, wobei der Rohrendabschnitt (2a) des Rohrkörpers (2), welcher am freien Ende mit dem auswechselbaren Element (2f) mit Austrittsöffnung für den Strahl (G) ausgestattet ist, sich im Inneren eines Rohrelements (3) erstreckt welches mit dem, dem Einleitbereich der Flüssigkeit (E1) zugekehrten Ende, koachsial mit dem Endabschnitt (2a) des Rohrkörpers (2) der Düse verbunden ist, um einen Zwischenraum (2i) zu bilden welcher diesen Endabschnitt umgibt, wobei am entgegengesetzten Ende des besagten Rohrelements (3) mindestens drei Schrauben (3b) in Gewindebohrungen vorgesehen sind deren Achsen in einer einzigen, quer zur Längsachse des Rohrelements (3) verlaufenden, Ebene liegen welche in unter sich identischen Winkeln angeordnet sind und wobei das Einleiten der unter Druck stehenden Flüssigkeit (E1) nach dem Sitz (4d) des Absperrventils in den Rohrkörper (2) der Düse direkt und koachsial zum Rohrkörpers der Düse und zur Achse des Ventilschaftes (4) erfolgt.

## Beschreibung

Die Erfindung bezieht sich auf eine Hochdruckdüse (ca. 200-400 bar) mit Absperrventil zwecks Bildung eines Wasserstrahls mit hoher Aufprallenergie zwecks Ablösen von Etiketten, Verkrustungen und/oder Schmutz von Behälteroberflächen oder Gegenständen allgemein, bzw. zwecks Desintegration der besagten Etiketten, Namenschilder und/oder Labels.

Insbesondere im Fall von Behälter oder Pfandobjekten besteht das Problem der aufgeklebten Etiketten und Namenschilder aus Papier oder Kunststofflaminat mit Identifizierungscode, z.B. QR- oder Barcods, oder von Verschmutzung verschiedener Art, z.B. durch vertrocknete Warenreste welche, z.B. durch ihren Zuckergehalt, Stärkegehalt oder Eiweißgehalt aufgeklebt bleiben. Die besagten Etiketten, Namenschilder, Kleberreste und Inhaltsreste welche an den Oberflächen der Behälter oder Pfandobjekte kleben, bzw. haften, müssen vor oder während des Waschganges der Behälter, zwecks deren Wiederverwendung und in Umlauf Bringung, vollständig entfernt werden. Es ist die Verwendung von Hochdruckdüsen (ca. 300 bar) mit kontinuierlichem oder intermittierendem Rotationsstrahl oder Fächerstrahl für die Ablösung von Etiketten, Namenschildern oder Schmutz bekannt, wobei Trinkwasser oder Recyclingwasser mit Reinigungs-/Lösungsmitteln verwendet wird welches, trotz vorherigem Filtrieren, noch Teilchen von Etiketten, Namenschildern, Schmutzresten verschiedener Art und Klebstoffen enthält.

Aus der US 4848672 A ist eine Entkrustungsdüse bekannt deren Rohrkörper am Flüssigkeitseintritt mit einem Filter versehen ist auf welchem im Inneren ein Ausgleichelement, zwecks Beruhigung der Strömungsturbulenz und anschließend ein Abschnitt mit sich progressiv verengendem Querschnitt zwecks Erhöhung der Strömungsgeschwindigkeit und am Ende, an der Austrittsöffnung, ein Düsenelement mit durchgehender Bohrung folgt. Die besagten Elemente sind koaxsial zum Durchfluss der Strömung angeordnet. Der Rohrkörper dieser Düse ist koaxial in einen Rohrstutzen eingesetzt und von einem Gewindering zurückgehalten. Der Rohrstutzen ist an einer für mehrere Düsen gemeinsame Versorgungsleitung angebracht. Die Versorgungsströmung wird durch ein, an der gemeinsamen Versorgungsleitung angebrachtes, Ventil unterbrochen, bzw. geregelt. Der Einlauf der Versorgungsströmung in den Rohrkörper erfolgt mit ca. 90° zur Strömungsrichtung im Innern des Rohrkörpers der Düse. Diese Art von Düse ist dadurch, dass die Einlaufrichtung in den Rohrkörper der Düse, in Bezug auf dessen Achse, angewinkelt ist, nicht geeignet um eine Strömung mit guter Laminarität zu erhalten, weiters ist die Düse, wegen des beachtlichen Wasservolumens innerhalb des Rohrkörpers der Düse und wegen des Systems der Zuführung und Unterbrechung der Strömung. nicht für die Realisierung von Strömungen welche, sei es betreffend den Ausstoß als auch die Unterbrechung der Strömung, innerhalb sehr kurzer Zeiten und betreffend den kontrollierten Wasserverbrauch, geeignet.

Aus der US 2009272826 A1 ist eine Hochdruckdüse, zwecks Ausrichtung eines dünnen Flüssigkeitsstrahles auf sich bewegende Stahlplatten, zwecks Beseitigung des Zunders, bekannt. Diese Düse umfasst, außer dem Gleichrichterelement, ähnliche konstruktive Merkmale wie jene welche in der vorhergenannten Veröffentlichung angeführt sind und ist auch mit den selben Nachteilen behaftet.

Aus der RU 2666870 C1 ist eine Hochdruckdüse für das Entzundern metallischer Produkte bekannt. Der am Einlauf der Versorgungsströmung vorgesehene Filter ist innen mit radialen Lamellen ausgestattet welche geeignet sind die Turbolenz während des Einlaufs der Strömung welche immer zur Achse des Rohrkörpers der Düse angewinkelt erfolgt, zu reduzieren. Auch diese Düse ist nicht für eine ökonomische Versorgung und eine präzise Steuerung geeignet.

Keine der in den obgenannten Veröffentlichungen angeführten Düsen sieht eine direkte Verbindung mit dem Körper des Ventils für die Absperrung der Versorgungsströmung, noch ein präzises Leitsystem für den von der Düse austretenden Strahl vor.

Aus der US 4,162,763 A ist eine Düse mit Absperrventil bekannt, wobei der Ventilsitz, der Ventilschaft mit Ventilkopf sowie deren Dichtungselemente in einem einzigen Rohrkörper vorgesehen sind an welchem an einem Ende der Rohrkörper der Düse und am entgegengesetzten Ende der Zylinder und Kolben für die Betätigung des Ventilschaftes angebracht sind. Der Rohrkörper der Düse und der Düsenkopf können nicht durch Einwirkung von quer zum Düsenkopf vorgesehenen Stellschrauben zwecks Ausrichtung des aus der Düse austretenden Strahles verbogen werden.

Aus der US 2,542, 526 A ist eine Düse mit Absperrventil bekannt welche aus einem VentilRohrkörper besteht an dessen düsenseitigen Ende der Düsenrohrkörper so eingeschraubt oder durch einen angeformten Flansch mit parallel zur Düsenachse verlaufenden Schrauben angebracht ist, dass in beiden Fällen keine Ausrichtung des aus der Düse austretenden Strahles möglich ist. Das Düsenrohrelement ist nicht von einem Rohrelement mit Zwischenraum umhüllt welches am freien Endbereich mit Stellschrauben versehen ist.

Aus der JP H08 257620 A ist eine Sprühdüse mit Kolbenventil bekannt, wobei am Rohrkörper der Sprühdüse kein, diese mit Zwischenraum umhüllendes Rohrelement vorgesehen ist welches am freien Endbereich mit Stellschrauben für die Ausrichtung des aus der Düse austretenden Sprühstrahles versehen ist.

Aus der KR 100 957 840 B1 ist eine Düse bekannt welche wegen der kugelgelenkartigen Anbringung des Düsenrohrkörpers am Ventilrohrkörper nicht für den Betrieb unter Hochdruck geeignet ist. Der Rohrstutzen welcher das kugelförmige Ende des Düsenrohres durch Aufschauben am Ventilrohrkörper zurückhält ist am freien Endbereich welcher den Düsenrohrkörper mit Zwischenraum umhüllt mit Stellschrauben zwecks Ausrichtung des Düsenrohrkörpers versehen.

Aus der DE19 56 870 U ist eine Düse für eine Spritzpistole zum Verspritzen von Lack bekannt deren Düsenrohr mit Verlängerungsrohr nicht durch einen diese Elemente mit Zwischenraum umhüllendes Rohrelement mit Stellschrauben quer zur Längsachse verstellbar ist.

Die Erfindung stellt sich die Aufgabe eine Düse für eine Flüssigkeit mit hohem Druck und einem Strahl mit hoher Aufprallenergie der vorgenannten Art zu schaffen welche geeignet ist den Flüssigkeitsverbrauch zu ökonomisieren, die präzise Steuerung des Ausstoßes und des Absperrens des Strahls und die präzise Ausrichtung des von der Düse austretenden Strahls zu erreichen.

Zum Erreichen dieser Aufgabe schlägt die Erfindung folgendes vor:
- die direkte Anbringung des Rohrkörpers der Düse am Körper des Absperrventils,
- die Beseitigung der Abschnitte der Versorgunsströmung zwischen dem Austritt aus dem Absperrventil und dem Rohrkörper der Düse
- und die Anbringung einer Vorrichtung für die Einstellung der Ausrichtung des von der Düse austretenden Strahls.

Der Rohrkörper der erfindungsgemäßen Düse ist an der Seite des Entritts der Hochdruckflüssigkeit mit einer lösbaren Verbindung, wie z.B. einem Gewinde, einem Gewindering, einer Armaturenmutter oder einem Bajonettverschluss versehen so dass dieser direkt am Körper des Absperrventils anbringbar/einsetzbar ist so dass die von der Düse austretende Strömung direkt und koaxial in den inneren Abschnitt des Rohrkörpers der Düse geleitet wird welche ein bekanntes Gleichrichterelement aufweist nach welchem ein Abschnitt mit gleichbleibendem Querschnitt und nachfolgend mit progressiv sich verminderndem Querschnitt und anschließend mit einem austauschbarem Element mit durchgehender Bohrung als Austritt der Düse, angeordnet ist. Dieser Rohrkörper der Düse kann eventuell, an der Seite des Eintritts der Hochdruckflüssigkeit, auch einen Sitz für den Einsatz eines Elements ausgestattet sein welches als Sitz des Ventils wirkt. Der selbe Rohrkörper weist außen ein, an diesen angebrachtes, Rohrelement auf welches mit einem Ende außen im Anfangsbereich des Rohrkörpers der Düse befestigt ist, wobei es den Rohrkörper mit einem Zwischenraum bis zu dessen Ende mit dem austauschbaren Element mit durchgehender Bohrung der Düse umschließt, wobei es am besagten Ende mit mindestens drei Schrauben, z.B. Madenschrauben, versehen ist welche zueinander mit einem identischen Winkel, vorzugsweise in einer einzigen Ebene quer zur Axe des Rohrkörpers der Düse, angeordnet sind und auf das freie Ende des Rohrkörpers der Düse, zwecks präziser Einstell-/Korrekturmöglichkeit der Ausrichtung des aus der Düse austretenden Strahls, durch Biegen des Rohrkörpers der Düse, wirken. Die Erfindung schließt nicht aus, dass dieses besagte, am Rohrkörper der Düse angebrachte, Rohr mit diesem einstückig ist oder von einem steifen Trägerelement ersetzt wird welches am freien Ende einen zum Rohrelement der Düse konzentrischen Ring aufweist welcher mit mindestens drei Einstellschrauben ausgestattet ist.

Das erfindungsgemäße Ventil für die Unterbrechung des Versorgungsflusses ist von der Art mit kugelförmigem, halbkugelförmigem oder konischem Ventilkopf wobei dessen Achse und dessen Bewegung koaxial zur Achse des angebrachten Rohrkörpers des Ventils sind. Das Element mit dem Ventilsitz kann erfindungsgemäß in einen eigenen Sitz im Endbereich des, koaxial zur Achse des Ventilkopfes angebrachten oder eingesetzten, Rohrkörpers des Ventils oder in einen eigenen Sitz am Auslaufende des Ventilkörpers eingesetzt sein. Vorteilhafterweise erfolgt die Bewegung des Ventilkopfes pneumatisch, hydraulisch oder elektromagnetisch und der doppelseitig wirkende Antriebskolben, bzw. die elektromagnetische Vorrichtung, ist direkt und koaxial am Ventilschaft angebracht. Erfindungsgemäß ist der pneumatische oder hydraulische Zylinder im Ventilkörper selbst vorgesehen und mit einem eigenen Deckel verschlossen. Vorteilhafterweise ist der Kolben erfindungsgemäß an der Rückseite mit einem zylinderförmigen Ansatz ausgestattet welcher gleitend in einem Bronzelager gelagert ist welches in einen eigenen Sitz des Verschlussdeckels des Zylinders eingesetzt ist.

Die Abdichtung des Ventilschaftes erfolgt durch zwei voneinander beabstandete Dichtungen, wobei jene welche direkt der unter Druck stehenden Flüssigkeit welche in das Ventil eingeleitet wird und von einem Element mit Gleitsitz für den Ventilschaft zurückgehalten wird, ausgesetzt ist, während die zweite Dichtung welche dem Bewegungsdruck des pneumatischen oder hydraulischen Kolbens ausgesetzt ist, in einen eigenen Sitz am selben Element mit Gleitsitz eingesetzt ist. Zwischen dem Verschlussdeckel des Zylinders und dem Kolben wirkt eine Druckfeder oder ein anderes Rückholmittel um, bei fehlendem Druck des Antriebsmittels, die Absperrposition für die Strömung der Flüssigkeit unter hohem Druck zu garantieren. Die Einleitung der Flüssigkeit unter hohem Druck erfolgt radial durch den Ventilkörper hindurch in einen toroidalen Raum welcher ein möglichst kleines Volumen hat und das Ende des mit halkugelförmigem oder konischem Ventilkopf ausgestatteten, bzw. einstückigen verbundenen, Ventilschaftes umfasst.

Vorteilhafter Weise ist das Element mit Gleitsitz mit einem toroidalen Entleerungsraum ausgestattet welcher den Ventilschaft in einem Bereich zwischen den beiden besagten Dichtungen umfasst. Die Flüssigkeit welche eventuell nicht von der direkt dem Druck der Flüssigkeit ausgesetzten Dichtung zurückgehalten wird, wird im toroidalen Raum welcher im Bereich des Gleitsitzes vorgesehen ist aufgenommen und kann über mindestens einen Radialkanal in einen toroidalen Raum welcher das Element mit Gleitsitz außen im Bereich zwischen den beiden Dichtungen umgibt entweichen von wo sie über einen im Ventilkörper vorgesehenen Radialkanal abfließen kann. Der Abfluss der besagten Flüssigkeit welche von der direkt dem Druck der Flüssigkeit ausgesetzten Dichtung nicht zurückgehalten wird zeigt die Notwendigkeit des Auswechselns der eventuell verschlissenen Dichtung an.

Die extrem kurzen Einspeisungswege der unter Druck stehenden Flüssigkeit von dem Absperrventil zum Düsenkörper, die minimalen Volumen der durchströmten Räume vor dem Ventilkopf, der direkte Zufluss vom Ventilsitz in den Rohrkörper der Düse und die begrenzte axiale Erstreckung der Strömungsberuhigungs- und Beschleunigungsstrecke im Inneren des Rohrkörpers der Düse, ermöglichen ein präzises Steuern des Ausflusses und der Absperrung des aus der Düse austretenden Strahles was, zusammen mit der präzisen Ausrichtung des Strahles, die Einsparung der Menge der unter Druck stehenden Flüssigkeit ermöglicht.

Die Erfindung wird anhand eines, in den beigelegten Zeichnungen schematisch dargestellten, vorzuziehenden Ausführungsbeispieles einer erfindungsgemäßen Hochdruckdüse mit Absperrventil näher erklärt, dabei erfüllen die Zeichnungen rein erklärenden, nicht begrenzenden, Zweck.

Die Fig. 1 zeigt den Längsschnitt gemäß einer Schnittebene welche sich durch die Längsachse einer erfindungsgemäßen Hochdruckdüse mit pneumatisch betätigbarem Absperrventil erstreckt.

Die Fig. 2 zeigt einen Querschnitt gemäß der in Fig. 1 gezeigten Schnittebene II-II durch den Rohrkörper der Düse.

Die Fig. 3 zeigt den Querschnitt gemäß der in Fig. 1 gezeigten Schnittebene III-III durch den Rohrkörper für die Einstellung der Ausrichtung des aus der Düse austretenden Strahles im Bereich der Einstellungs-Madenschrauben.

Die mit dem Absperrventil 1 zusammenbaubare Hochduckdüse umfasst:
- einen Rohrkörper 2 welcher am Ende des Einlaufs des Flüssigkeitsstromes E1 unter Druck einen Sitz 2b für den Einsatz des Elementes 4b mit Sitz 4d und Bohrung 4e des Absperrventiles 1 welches am Rohrkörper 2 der Düse anbaubar ist, aufweist,
- einen Rohrabschnitt 2c für den Einsatz eines Ausgleichelements 2g mit radialen Flügeln für die Aufteilung des Stromes E1 in mindestens drei parallelen geradlinigen Strömungen um am Ausgang des Gleichrichterelementes eine laminare Strömung ohne Turbolenzen zu erhalten,
- einen Rohrabschnitt mit konstantem Querschnitt für die Stabilisierung der Strömung,
- einen Rohrabschnitt mit progressiv sich verengendem Querschnitt 2e zwecks Beschleunigung der Strömung,
- einen Sitz für den Einsatz des auswechselbaren Elements 2f für den Austritt und der Bildung des Strahles G mit hoher Aufprallenergie.

Das Einleitende des mit dem Körper 1 des Absperrventils zusammenbaubaren Rohrkörpers der Düse 2 weist ein Außengewinde auf welches dem Gewindesitz 1c am Ventilkörper 1 entspricht, diese Verbindung zwischen Ventil und Düse kann auch durch Bajonettverschluss, mittels Gewindering oder mittels Überwurfmutter stattfinden. Der Rohrkörper 2 der Düse ist, außer dem Abschnitt mit Außengewinde, mit einem Abschnitt mit Außengewinde 2h, für die mit der Achse des Rohrkörpers 2 der Düse koachsiale Anbringung eines Rohrelements 3 mit Innengewinde am Endbereich, mittels entsprechendem Außengewinde 2h am Rohrkörper 2, versehen. Das Rohrelement 3 umhüllt in, auf den Rohrkörper 2 aufgeschraubter oder angebrachter Position mit Zwischenraum 2i, den Außenteil des Endabschnittes 2a des Rohrkörpers der Düse vom Gewindeabschnitt 2h bis zum Endabschnitt mit dem austauschbaren Element 2f mit der Ausströmöffnung der Düse und ist am, dem Gewindeabschnitt 3a, entgegengesetzten Ende mit drei Madenschrauben 3b versehen welche in Gewindebohrungen eingeschraubt sind welche mit, zur Längsachse des Rohrkörpers 3, senkrechter Achse radial in einer einzigen Ebene zueinander im Winkel von ca. 120° angeordnet sind. Durch Drehen der Schrauben 3b ist es möglich den Abschnitt 2a des Rohrkörpers 2 der Düse welcher am Ende mit dem auswechselbaren Element 2f mit Bohrung für den Austritt des Strahles G versehen ist zu biegen um eine Einstellung der Ausrichtung des Strahles G zu ermöglichen, welche notwendig ist um eventuelle Ablenkungen des Strahles wegen Ungenauigkeiten an den Sitzen für den Zusammenbau zwischen dem Körper 1 des Absperrventils und dem Rohrkörper 2 der Düse, am Sitz für das auswechselbare Element 2f mit Bohrung für den Austritt des Strahles G und/oder an dessen Bohrung, auszugleichen.

Weiters kann erfindungsgemäß das Rohrelement 3 von einem, am Düsenkörper 2 fest oder abmontierbar angebrachtem Trägerelement ersetzt werden welches ein Ringelement mit vorgenannten Einstellschrauben 3b in einer koachsialen Position zum Rohrendabschnitt 2b des Ventilkörpers 2 trägt.

Die präzise Ausrichtung der einzelnen Strahle, welche auf die Oberflächen von Behältern oder Objekten wirken um diese zu entzundern, zu reinigen oder von Etiketten zu befreien, ist essenziell um eine gleichmäßige, auf die vorbestimmten Bereiche begrenzte, bzw. auf bekannte Art von einem Erkennungssystem, vor dem Behandlungsbereich mit Hochdruckstrahle während des Durchlaufs der besagten Behälter oder Objekte, bestimmten Bereiche, Wirkung zu erreichen. Diese besagte vorbestimmte, betreffend die Wirkungsbereiche präzise und zeitlich begrenzte, Wirkung ermöglicht eine Einsparung von Flüssigkeit unter Druck und Energie.

Der Körper des Absperrventils 1, welcher direkt mit dem Rohrkörper 2 der Hochdruckdüse verbunden ist, enthält den Ventilschaft 4 mit halbkugelförmigem Ventilkopf 4a. Der besagte Ventilschaft 4 ist im Inneren des Zylinders 1d von einem doppeltwirkenden Kolben 5 mit Dichtung 5a bewegt 4s welcher mit Druckluft A, C beaufschlagt wird welche, über die entsprechenden Zufluss-/Abflusskanäle 1f, 1e, mit dem kolbenbezogen vorderen, bzw, hinteren, Zylinderhubraum verbunden sind. Der Kolben 5 ist rückseitig mit einem zylindrischen Ansatz 5f versehen welcher in einem, am Verschlussdeckel 5c des Zylinders 1d angebrachten, Bronzelager 5g gleitend gelagert ist. Der besagte Verschlussdeckel 5c ist, mit Zwischenlage einer Dichtung 5d, am offenen Ende des Zylinders 1d befestigt. Zwischen dem Kolben 5 und dem Verschlussdeckel 5c ist ein Stoßfängerring 5b eingesetzt und wirkt eine helikoidale Druckfeder 5e zwecks Rückholen des Kolbens 5 samt Ventilschaft 4 mit dem halbkugelförmigen Ventilkopf 4a in die Schließposition gegen den Sitz 4d des zylindrischen Elements 4b mit Bohrung 4e für den Durchfluss der Flüssigkeit unter Druck E welche über den radialen Kanal 1a in einen toroidalen Raum 1b zugeführt wird welcher außenseitig den Ventilschaft 4, welcher den Ventikopf 4a trägt, umgibt. Das zylindrische Element 4d des Ventils welches außen mit einer Ringdichtung 4c versehen ist und den Ventilsitz 4d und die Bohrung 4e aufweist, ist am Eingangsende 2b des Rohrkörpers 2 des Ventils eingesetzt, es wird jedoch nicht die (nicht dargestellte) Variante mit dem zylindrischen Element 4b in einem Sitz welcher am Körper 1 des Absperrventils vorgesehen ist, ausgeschlossen.

Um eine gute Abdichtung entlang des Ventilschaftes 4 zu erreichen ist ein Element mit Gleitsitz 4h für den besagten Ventilschaft vorgesehen welcher außen mit einer Ringdichtung 4i versehen ist, mittels Schrauben 4i im Inneren des Ventilkörpers 1 befestigt ist, und einerseits eine elastische Dichtung 4f zurückhält welche direkt der, in das Ventil eingeleitete, Flüssigkeit unter Druck E ausgesetzt ist während an der gegenüberliegenden Seite eine zweite Dichtung 4g eingesetzt ist. Im Bereich zwischen den besagten zwei Dichtungen 4f, 4g ist ein toroidaler Raum 4m vorgesehen welcher über einen Radialkanal 4n mit einem toroidalen Raum zwischen dem Ventilkörper 1 und dem Element mit Gleitsitz 4h kommuniziert, dieser Raum kommuniziert über einen Radialkanal 1p nach außen. Die eventuelle Flüssigkeit U welche vom Kanal 1p austritt zeigt an, dass die Dichtung 4f nichtmehr den Ventilschaft 4 abdichtet und ein Austausch der Dichtung 4f erforderlich ist.

Das Einleiten der Flüssigkeit E1 unter Druck direkt von der Bohrung 4e des Ventilsitzes 4d in den Rohrkörper 3 der Düse und das reduzierte Volumen des Durchflusses in diesem bewirken den nahezu sofortigen Austritt des Strahles G im Moment der Öffnung des Ventils. Der Durchfluss der unter Druck stehenden Flüssigkeit E welche über den Radialkanal 1a in einem Winkel von ca. 90° zur Achse des folgenden toroidalen Raumes 1b welcher den Ventilschaft 4 umgibt eingeleitet wird und welche zwischen dem halbkugelförmigen oder konischen Ventilkopf 4a und dem entsprechenden Ventilsitz 4b fließt, erfährt nach dem Durchfluss durch den toroidalen Raum 1b keine abrupten Umlenkungen und erreicht somit den Rohrkörper 2 der Düse mit einer niedrigen Turbolenz welche infolge Durchfließen des Gleichrichterelementes 2g weiters gemindert, bzw. eliminiert, wird so dass am Austritt aus der Düse ein kompakter Strahl G mit hoher Aufprallenergie erreicht wird.

### Verzeichnis der alfanumerischen Bezugszeichen

1 Absperrventil
1a Radialkanal
1b toroidaler Raum
1c Innengewinde
1d Zylinder
1e Zufuhr-/Abfuhrkanal
1f Zufuhr-/Abfuhrkanal
1p Radialkanal
2 Rohrkörper der Düse
2a Rohrendabschnitt
2b Eingangsende
2d Dichtung
2e sich verjüngender Rohrabschnitt
2f austauschbares Element
2g Ausgleichelement
2h Außengewinde
2i Zwischenraum
3 Rohrelement
3a Endbereich mit Gewinde
3b Schraube
4 Ventilschaft
4a Ventilkopf
4b zylindrisches Element
4c Dichtung
4d Ventilsitz
4e Bohrung
4f Dichtung
4g Dichtung
4h Element mit Gleitsitz
4i Dichtung
4j Schraube
4m toroidaler Raum
4n Radialkanal
4s Bewegung des Ventilschafts
5 Kolben
5a Dichtung
5b Stoßfängerring
5c Deckel
5d Dichtung
5e Feder
5f zylindrischer Ansatz
5g Bronzelager
A Druckluft
C Druckluft
E Flüssigkeitszufuhr
E1 Flüssigkeit unter Druck
G Strahl
U austretende Flüssigkeit

## Patentansprüche

1. Hochdruckdüse mit Absperrventil wobei die Düse aus einem Rohrkörper (2) besteht in welchem am Einlauf der unter Druck stehenden Flüssigkeit (E1) ein Ausgleichelement (2g) eingesetzt ist auf welches ein Abschnitt mit konstantem rundem Querschnitt und einer mit progressiv sich verengendem Querschnitt (2e) und anschließend ein austauschbares Element (2f) mit Bohrung für den Austritt des Strahls (G) folgt und wobei das Absperrventil einen Körper (1) umfasst welcher einen Ventilschaft (4) mit halbkugekförmigem oder konischem Ventilkopf (4a) welcher mittels doppeltwirkendem pneumatischen oder hydraulischen Kolben (5) gegen ein zylindrisches Element (4b) mit Sitz (4d) und Durchfluss-Bohrung (4e) bewegt (4s), wobei der Ventilschaft (4) durch eine Dichtung (4f) abgedichtet ist und der besagte Kolben (5) im Inneren eines Zylinders (1d) eingesetzt ist welcher Teil des Ventilkörpers (1) ist, mit einem Deckel (5c) verschlossen ist und von einem Rückholmittel oder einer Feder (5e) in die Absperrposition der unter Druck stehenden Flüssigkeit (E) zurückgebracht wird, **dadurch gekennzeichnet, dass** der Rohrendabschnitt (2a) des Rohrkörpers (2), welcher am freien Ende mit dem auswechselbaren Element (2f) mit Austrittsöffnung für den Strahl (G) ausgestattet ist, sich im Inneren eines Rohrelements (3) erstreckt welches mit dem, dem Einleitbereich der Flüssigkeit (E1) zugekehrten Ende, koachsial mit dem Endabschnitt (2a) des Rohrkörpers (2) der Düse verbunden ist, um einen Zwischenraum (2i) zu bilden welcher diesen Endabschnitt umgibt, dass am entgegengesetzten Ende des besagten Rohrelements (3) mindestens drei Schrauben (3b) in Gewindebohrungen vorgesehen sind deren Achsen in einer einzigen, quer zur Längsachse des Rohrelements (3) verlaufenden, Ebene liegen welche in unter sich identischen Winkeln angeordnet sind und dass das Einleiten der unter Druck stehenden Flüssigkeit (E1) nach dem Sitz (4d) des Absperrventils in den Rohrkörper (2) der Düse direkt und koachsial zum Rohrkörpers der Düse und zur Achse des Ventilschaftes (4) erfolgt.

2. Hochdruckdüse mit Absperrventil gemäß Anspruch 1, **dadurch gekennzeichnet, dass** die Bewegung (4s) des Ventilschaftes (4) mittels elektromagnetischer Vorrichtung erfolgt.

3. Hochdruckdüse mit Absperrventil gemäß Anspruch 1, **dadurch gekennzeichnet, dass** das zylindrische Element (4b) mit Ventilsitz (4d) und Bohrung (4e) in einen entsprechenden Sitz im Rohrkörper (2) der Düse am Eintrittsende für die unter Druck stehende Flüssigkeit (E1) eingesetzt ist.

4. Hochdruckdüse mit Absperrventil gemäß Anspruch 1, **dadurch gekennzeichnet, dass** das zylindrische Element (4b) mit Ventilsitz (4d) und Bohrung (4e) für den Durchfluss in einen entsprechenden Sitz im Körper (1) des Ventils am Austrittsende für die unter Druck stehende Flüssigkeit (E1) eingesetzt ist.

5. Hochdruckdüse mit Absperrventil gemäß Anspruch 1, **dadurch gekennzeichnet, dass** der Rohrkörper (2) der Düse einstückig mit dem Körper (1) des Ventils ist.

6. Hochdruckdüse mit Absperrventil gemäß Anspruch 1, **dadurch gekennzeichnet, dass** das Rohrelement (3), welches am freien Ende mit Einstellschrauben (3b) versehen ist, einstückig mit dem Rohrkörper (2) der Düse ist.

7. Hochdruckdüse mit Absperrventil gemäß Anspruch 1, **dadurch gekennzeichnet, dass** die Strömung der unter Druck stehenden Flüssigkeit (E), über einen Kanal (1a) mit einem Winkel von ca. 90° zur Achse des Körpers (1) des Absperrventils und in das Innere eines toroidalen Raumes (1b) welcher den Ventilschaft (4) mit halbkugelförmigem oder konischem Ventilkopf (4a) umschließt, in den besagten Körper (1) des Absperrventils eingeleitet wird.

8. Hochdruckdüse mit Absperrventil gemäß Anspruch 1, **dadurch gekennzeichnet, dass** der Ventilschaft (4) achsial gleitend in einem Element (4h) mit Gleitlager geführt ist welches, im Bereich zwischen einer direkt dem Druck der unter Druck stehenden in das Ventil eingeführte Flüssigkeit (E1), ausgesetzten Dichtung (4f) und dem Lagerbereich einer zweiten, dem Antriebsmittel des Kolbens (5) ausgesetzten, Dichtung (4g) einen toroidalen den Ventilschaft (4) umgebenden Raum (4m) aufweist welcher über einen, am Element (4h) mit Gleitsitz (4h) vorgesehenen, Radialkanal (4n) und einen, in entsprechender Position am Ventilkörper vorgesehenen, Radialkanal (1p) mit außen verbunden ist.

9. Hochdruckdüse mit Absperrventil gemäß Anspruch 1, **dadurch gekennzeichnet, dass** der doppelt wirkende Kolben (5) rückseitig mit einem Führungsansatz (5f) versehen ist welcher gleitend in einem Bronzelager (5g) im Verschlussdeckel (5c) des Zylinders (5b), welcher im Körper (1) des Absperrventils ausgeformt ist, gelagert ist und dass zwischen dem besagten Verschlussdeckel (5c) und dem Kolben (5) eine Rückholdruckfeder (5e) wirkt.

10. Hochdruckdüse mit Absperrventil gemäß Anspruch 1, **dadurch gekennzeichnet, dass** das Element mit Gleitsitz (4h), im Bereich des besagten Sitzes einen toroidalen, den Ventilschaft (4) umschließenden, Raum (4m) aufweist welcher über einen, am Element (4h) mit Gleitsitz vorgesehenen, Radialkanal (4n) und einen, am Körper des Ventils (1) vorgesehenen, Radialkanal (1p) mit außen verbunden ist.
